# EUROPÄISCHE PATENTSCHRIFT

(11) **EP 1 175 343 B1**
(45) Veröffentlichungstag und Bekanntmachung des Hinweises auf die Patenterteilung: **11.12.2002**
(21) Anmeldenummer: 00931111.9
(22) Anmeldetag: 04.05.2000
(51) Int. Cl.: B65B 7/28

(54) **VORRICHTUNG ZUM VERSCHLIESSEN VON KUNSTSTOFFFLASCHEN**
DEVICE FOR CLOSING PLASTIC BOTTLES
DISPOSITIF DE FERMETURE DE BOUTEILLES EN PLASTIQUE

(30) Priorität: 06.05.1999 DE 29908075 U
(43) Veröffentlichungstag der Anmeldung: 30.01.2002
(73) Patentinhaber: GEA Finnah GmbH, 48683 Ahaus (DE)
(72) Erfinder: NIEHR, Thomas, D-48683 Ahaus (DE)
(74) Vertreter: Busse & Busse Patentanwälte
(86) Internationale Anmeldenummer: EP0003996
(87) Internationale Veröffentlichungsnummer: WO00068079

(56) Entgegenhaltungen:
- EP-A- 0 523 745
- DE-A- 1 966 353
- FR-A- 2 176 728
- FR-A- 2 653 408
- GB-A- 2 071 565

## Beschreibung

Die Erfindung betrifft eine Vorrichtung zum Verschließen von Kunststoffflaschen, insbesondere von PET-Flaschen, gemäß dem Oberbegriff des Anspruchs 1.

Bei einer bekannten Vorrichtung dieser Art (FR-A-2 653 408) arbeiten die Übergabevorrichtung, das Magazin und das Verschließwerkzeug in ein und derselben Ebene oberhalb der Flaschenbewegungsebene. Dabei erfolgen das Auflegen der Siegelplatine und deren Ansiegeln auf der bereitgestellten Flasche, während diese in ihrer Position verbleibt. Dieser Übergabevorgang ist jedoch zeitraubend, weil der gesamte Vorgang von der Abholung der Siegelplatine über deren Auflegen bis zum anschließenden Ansiegeln auf der Flasche beendet sein muß, da die Abholung einer nächsten Siegelplatine für einen nachfolgenden Übergabevorgang erst beginnen kann, wenn der Siegelvorgang abgeschlossen ist.

Die Erfindung befaßt sich mit dem Problem, eine Vorrichtung zum Verschließen von Kunststoffflaschen, insbesondere von PET-Flaschen, zu schaffen, die eine Zuführung einer Siegelplatine und deren vollständige Aufsiegelung auf der Füllöffnung einer Flasche innerhalb eines Arbeitstaktes mit erhöhter Leistung ermöglicht.

Die Erfindung löst dieses Problem durch eine Vorrichtung mit den Merkmalen des Anspruchs 1. Hinsichtlich wesentlicher weiterer Ausgestaltungen wird auf die Ansprüche 2 bis 7 verwiesen.

Die erfindungsgemäße Vorrichtung ist als eine kompakte Baueinheit ausgebildet, die mit einem vorteilhaft kurzen Förderabstand unmittelbar hinter einer Befüllstation angeordnet werden kann und in nur einem Arbeitstakt die Zuführung einer Siegelplatine und deren vollständige Versiegelung auf der Füllöffnung der Flasche ermöglicht. Infolge des Versatzes der Arbeitsebene der Übergabevorrichtung zur Mittelebene der in Bereitstellung für die Aufnahme der Siegelplatine befindlichen Flasche kann das Abholen einer Siegelplatine und deren Herunterbewegen bis etwa auf Höhe der Öffnung der bereitgestellten Flasche unabhängig vom Siegelvorgang erfolgen, wobei sich der Auflegevorgang auf eine kurze Seitwärtsbewegung eines Platinenträgers reduziert. Nach dem Auflegevorgang können das Ansiegeln einer aufgelegten Siegelplatine und der Antransport einer nachfolgenen Siegelplatine unabhängig voneinander gleichzeitig ablaufen, so daß durch die Taktverkürzung die Produktivität erhöht wird. Im Falle einer Unterbrechung des Förder-und/Oder Füllvorganges ist dabei lediglich eine einzelne fehlerhafte, weil befüllte, aber noch nicht verschlossene Flasche aus der Förderstrecke als Ausschuß zu entnehmen, so daß Verluste gering bleiben.

Weitere Einzelheiten und vorteilhafte Ausgestaltungen ergeben sich aus der nachfolgenden Beschreibung und der Zeichnung, in der ein Ausführungsbeispiel des Gegenstands der Erfindung schematisch näher veranschaulicht ist. In der Zeichnung zeigen:
- Fig. 1: eine Seitenansicht einer Förderstrecke einer Flaschenfüllmaschine für Kunststoffflaschen mit mehreren Bearbeitungsstationen,
- Fig. 2 bis Fig. 4: jeweilige vergrößerte Einzeldarstellungen zur Veranschaulichung unterschiedlicher Siegelphasen in der Siegelstation, und
- Fig. 5: eine Draufsicht auf zwei parallele Siegelstationen gemäß einer Linie V-V in Fig. 1.

In Fig. 1 ist eine insgesamt mit 1 bezeichnete Verschließvorrichtung für insbesondere als PET-Flaschen vorgesehene Kunststoffflaschen 2 dargestellt, die in einer horizontal verlaufenden Förderbahn F durch nicht näher dargestellte Transportmittel in getakteter Reihenfolge aus einem aseptischen Sterilisationsbereich B in den Bereich einer Befüll- und Begasungsstation 3 gelangen, aus der die jeweilige Kunststoffflasche 2 in die mit 2' veranschaulichte Bearbeitungsstellung für einen Verschließvorgang gelangt. In diesem Bereich der Förderbahn F ist eine mit einem Magazin 4 für Verschlußteile 5 versehene Übergabevorrichtung 6 angeordnet, mittels der jeweils ein Verschlußteil 5 aus dem Magazin 4 entnommen und nach Durchlaufen einer im weitgehend geschlossenen Innenraum 7 der Übergabevorrichtung 6 gebildeten Sterilisationsstrecke auf die Füllöffnung 8 der in Bereitstellung befindlichen Flasche 2' aufgelegt wird. Danach wird die Flasche 2' mittels eines Verschließwerkzeuges 9 (Fig. 2) verschlossen.

Bei der erfindungsgemäß ausgebildeten Verschließvorrichtung 1 ist die Übergabevorrichtung 6 so ausgebildet, daß die als Verschlußteile dem Magazin 4 entnommenen Siegelplatinen 5 durch eine Drehbewegung D in den Bereich der Füllöffnung 8 der jeweils bereitgestellten Flaschen 2' verlagert werden. Innerhalb der Verweildauer der bereitstehenden Flasche 2' bis zum nächsten Arbeitstakt wird die Siegelplatine 5 auf den die Füllöffnung 8 umgebenden Randbereich der in ihrer Bereitstellung verbleibenden Flasche 2' aufgelegt und aufgesiegelt.

Die vergrößerten Ausschnittsdarstellungen gemäß Fig. 2 bis 5 verdeutlichen, daß die Übergabevorrichtung 6 eine Arbeitsebene A aufweist, die seitlich zur vertikalen, zur Flaschenförderrichtung (Pfeil F') parallelen Mittelebene M der Flaschen 2, 2' versetzt ist (Abstand C, Fig. 3), entlang der die Flaschen 2, 2' getaktet bewegt (Abstand T, Fig. 1) werden. Die Übergabevorrichtung 6 ist dabei mit Platinenträgern 11 versehen, die für das Auflegen der Siegelplatine 5 jeweils vorrübergehend aus der Arbeitsebene A zu der in der Ebene M auf der Füllbahn F bereitgestellten Flasche 2' hin bewegbar sind (Fig. 1).

Die Vorderansicht gemäß Fig. 1 verdeutlicht, daß die Übergabevorrichtung 6 ein Sternrad 12 mit über den Umfang verteilt angeordneten Platinenträgern 11 umfaßt, die jeweils als abgewinkelte Saugrohre 13 (Fig. 2) ausgebildet sind. Diese können mit ihrem die Siegelplatine 5 tragenden Ende aus der die Arbeitsebene A des Sternrades 12 bildenden Kreisbahn (Drehung D) durch eine horizontale Schwenkbewegung (Pfeil S, Fig. 5) in die Mittelebene M der bereitgestellten Flasche 2' verlagert werden. Hierzu kann jeweils ein einzelner Schwenkantrieb, z. B. Magnetantrieb (nicht dargestellt) oder ein gemeinsamers Antriebsmittel, z. B. eine Kurvensteuerung (nicht dargestellt) vorgesehen sein. Die unterschiedlichen Bewegungsphasen des Saugrohres 13 gemäß Fig. 2 bis 4 verdeutlichen in Zusammenschau mit Fig. 5, daß der Platinenträger 11 schwenkbar am Sternrad 12 abgestützt ist.

Die Seitenansicht gemäß Fig. 2 zeigt das oberhalb der Füllöffnung 8 in Bereitstellung befindliche Verschließwerkzeug 9, das einen vertikal in und außer Siegeleingriff (Pfeil G) bewegbaren Siegelkopf 14 aufweist. Am unteren Ende des Siegelkopfes 14 ist ein diesen überragender Führungsring 15 vorgesehen, der durch eine vom Siegelkopf 14 unabhängige vertikale Bewegung (Pfeil G') in Eingriff mit dem Bereich der Füllöffnung 8 gelangt (Fig. 3). Dabei wird die Siegelplatine 5 durch die Abwärtsbewegung (Pfeil G') zur Flasche 2' hin bewegt. Mittels des Führungsringes 15 ist die Siegelplatine 5 während des Siegelvorganges (Fig. 3) fixiert und die Ringbreite (Öffnungsdurchmesser) des Führungsringes 15 ist derart bemessen, daß eine freier Durchlaß für den Siegelkopf 14 gegeben ist.

Der Führungsring 15 ist mit einer seitlichen Ausnehmung (nicht dargestellt) versehen, die im Bereich der Ringwandung 16 für den Platinenträger 11 bei dessen Bewegung in die Platinenabgabestellung (Fig. 2) einen Durchlaß bildet, wenn die Platinenträger 11 oberhalb der Füll-öffnung 8 der bereitgestellten Flasche 2' in die dargestellte Position eingeschwenkt wird.

Die Bewegungsphasen gemäß Fig. 2 bis 4 verdeutlichen, daß der Siegelkopf 14 der Verschließvorrichtung 1 eine Ausgangsstellung oberhalb des Führungsringes 15 in dessen Ausgangsstellung einnimmt (Fig. 2). Der Siegelkopf 14 verbleibt auch in der ersten Schließphase (Fig. 3) oberhalb des Bewegungsbereiches des Platinenträgers 11 bis dieser über die Füllöffnung 8 der Flasche 2' verlagert ist und der Führungsring 15 mittels seines Trägers 15' zur Flasche 2' hin verlagert wird (Hubweg H). Dabei wird die Siegelplatine 5 durch das Saugrohr 13 gehalten und randseitig vom Führungsring 15 so erfaßt, daß eine lagegenaue Abdeckung der Füllöffnung 8 erfolgt. Der Durchmesser R der Siegelplatine 5 ist so gewählt, daß die Füllöffnung 8 und mit einem übergreifenden Teilbereich der Siegelplatine 5 ein randseitiger Bereich des Flaschenhalses 17 übergriffen wird.

Nach diesem Auflegen der Siegelplatine 5 wird der Platinenträger 11 in seine Ausgangsstellung (Fig. 1) zurückbewegt und der als Heizplatte o. dgl. ausgebildete Siegelkopf 14 auf die Siegelplatine 5 abgesenkt, so daß im Randbereich der Füllöffnung 8 die Versiegelung erfolgt. Danach werden Führungsring 15 und Siegelkopf 14 gemeinsam in Ihre Ausgangsstellung zurückbewegt.

Mit der vorbeschriebenen Verschlußvorrichtung 1 erfolgt das Aufbringen der Siegelplatine 5 und deren gasdichte Verbindung mit der Kunststoffflasche 2 in einem einzigen Maschinentakt. Die Abnahme der Siegelplatine 5 erfolgt aus dem Magazin 4 derart, daß danach die zur Flaschenöffnung 8 gerichtete Seite der Siegelplatine 5 vollständig sterilisiert wird und während dieses Sterilisationsprozesses im Innenraum 7 der Übergabevorrichtung 6 keinerlei Kontakt zu anderen, kontaminierten Oberflächen der Füllstation besteht. Zur Sterilisation wird insbesondere H₂O₂-Aerosol eingesetzt. Die Sterilisation erfolgt im jeweils vom Saugrohr 13 nicht erfaßten Bereich der Siegelplatine, wobei das Saugrohr 13 insbesondere mittig an der Siegelplatine 5 angreift und damit die Sterilisation auch im Bereich der Siegelkante sichergestellt ist. Bis zum Aufsetzen der Siegelplatine 5 (Fig. 4) auf die Füllöffnung 8 bleibt die produktzugewandte Seite der Siegelplatine 5 unberührt, so daß eine Rekontamination ausgeschlossen ist.

Die Verschlußvorrichtung 1 weist mit der Übergabevorrichtung 6 und dem Verschließwerkzeug 9 zwei unabhängig voneinander einsetzbare Baugruppen auf, wobei der Siegelkopf 14 (einschließlich eines entsprechenden Heizungsteils) von der mit einer Sterilisationsvorrichttung (nicht dargestellt) im Bereich des Sternrades 12 versehenen Übergabevorrichtung 6 räumlich getrennt ist. Diese Baugruppen werden je Förderbahnen F (Fig. 5) jeweils einmal benötigt.

## Patentansprüche

1. Vorrichtung zum Verschließen von Kunststoffflaschen, insbesondere von PET-Flaschen (2; 2'), nach deren Befüllung mit einem Füllgut, mit einem Magazin (4) für die Verschlußteile (5), einer Übergabevorrichtung (6) zur Entnahme von einzelnen Verschlußteilen (5) aus dem Magazin (4) und Auflegen der Verschlußteile (5) auf der Füllöffnung (8) der in getakteter Reihenfolge einzeln nacheinander in ihre Bearbeitungsstellungen geförderten Flaschen (2; 2'), und einem Werkzeug (9) zur Durchführung des Verschließvorganges, wobei die Übergabevorrichtung (6) Siegelplatinen (5) als Verschlußteile dem Magazin (4) entnimmt und der Füllöffnung (8) der jeweils bereitgestellten Flaschen (2') zuführt, und das Verschließwerkzeug (9) innerhalb des gleichen Arbeitstaktes die Siegelplatine (5) auf den die Füllöffnung (8) umgebenden Randbereich der in ihrer Bereitstellung verbleibenden Flasche (2') aufsiegelt, **dadurch gekennzeichnet, daß** die Übergabevorrichtung (6) eine Arbeitsebene (A), die seitlich zur vertikalen, zur Flaschenförderrichtung (F) parallelen Mittelebene (M) der in Bereitstellung für die Aufnahme der Siegelplatine (5) befindlichen Flasche (2') versetzt ist, aufweist und Platinenträger (11) umfaßt, die für das Auflegen der Siegelplatine (5) jeweils vorübergehend aus der Arbeitsebene (A) zur bereitgestellten, unter aseptischen Bedingungen befüllten Flasche (2') hin bewegbar sind, und daß die Platinenträger (11) nach Entnahme einer Siegelplatine (5) aus dem Magazin (4) und vor Auflegen auf der bereitstehenden Flasche (2') jeweils eine Sterilisationsstrecke im Innenraum (7) der Übergabevorrichtung (6) durchlaufen.

2. Vorrichtung nach Anspruch 1, **dadurch gekennzeichnet, daß** die Übergabevorrichtung (6) ein Stemrad (12) mit über den Umfang verteilt angeordneten Platinenträgern (11) umfaßt, die als Saugträger (13) ausgebildet und mit ihrem die Siegelplatine (5) tragenden Ende aus der Umlaufebene des Sternrades (12) in die Mittelebene (M) der bereitgestellten Flasche (2') verlagerbar ist.

3. Vorrichtung nach Anspruch 1 oder 2, **dadurch gekennzeichnet, daß** die Platinenträger (11) schwenkbar am Sternrad (12) abgestützt sind.

4. Vorrichtung nach einem der Ansprüche 1 bis 3, **dadurch gekennzeichnet, daß** das Verschließwerkzeug (9) oberhalb der Füllöffnung (8) der in Bereitstellung befindlichen Flasche (2') angeordnet ist und einen vertikal in und außer Siegeleingriff mit einer auf der Füllöffnung (8) der Flasche (2') aufliegenden Siegelplatine (5) bewegbaren Siegelkopf (14) aufweist

5. Vorrichtung nach einem der Ansprüche 1 bis 4, **dadurch gekennzeichnet, daß** das Verschließwerkzeug (9) einen Führungsring (15) umfaßt, der in einer vertikalen Bewegung (G) in und außer Eingriff mit der auf der Füllöffnung (8) der bereitgestellten Flasche (2') abgelegten Siegelplatine (5) bewegbar ist, die Siegelplatine (5) während des Siegelvorganges fixiert und eine Ringbreite aufweist, die einen freien Durchlaß für den Siegelkopf (14) beläßt.

6. Vorrichtung nach einem der Ansprüche 1 bis 5, **dadurch gekennzeichnet, daß** der Führungsring (15) eine seitliche Ausnehmung für den Durchlaß des Platinenträgers (11) bei dessen Bewegung in eine Platinenabgabestellung oberhalb der Füllöffnung (8) der bereitgestellten Flasche (2') aufweist.

7. Vorrichtung nach einem der Ansprüche 1 bis 6, **dadurch gekennzeichnet, daß** der Siegelkopf (14) der Verschließvorrichtung (9) eine Ausgangsstellung oberhalb des Führungsringes (15) in dessen Ausgangsstellung und oberhalb des Bewegungsbereiches eines Platinenträgers (11) bei dessen Verlagerung über die Füllöffnung (8) der Flasche (2') einnimmt.

## Claims

1. Device for closing plastic bottles and especially PET-bottles (2; 2') after they have been filled with a particular substance, with a magazine (4) for the closure elements (5), a delivery device (6) for extracting individual closure elements (5) from the magazine (4) and placing the closure elements (5) over the filling opening (8) of the individual bottles (2; 2') moving in sequence at timed intervals into their processing stations and a tool (9) for performing the closure operation, whereby the delivery device (6) extracts closure blanks (5) as closure elements from the magazine (4) and transfers them to the filling opening (8) of the bottles (2') already placed in position, and within the same working step seals the closure blank (5) to the peripheral area surrounding the filling opening (8) of the pre-positioned bottle (2'), **characterised in that** the delivery device (6) exhibits a working plane (A) which is displaced laterally with respect to the parallel central plane (M) of the bottle (2') pre-positioned to accept the closure blank (5) and which plane is vertical to the bottle supply direction (F) and comprises closure blank carriers (11) which are capable of moving temporarily out from the working plane (A) to the pre-positioned bottle (2') being filled under aseptic conditions in order to permit the placement of the closure blank, and that after extracting a closure blank (5) from the magazine (4) the closure blank carriers (11) pass through a sterilisation section located within the inner space (7) of the delivery device (6) before it is applied to the waiting bottle (2').

2. Device in accordance with claim 1, **characterised in that** the delivery device (6) comprises a star wheel (12) provided with closure blank carriers (11) arranged around the circumference which function as suction carriers (13) and where a capability is provided for the closure blank carriers and their ends supporting the closure blanks (5) to be displaced from the rotating plane of the star wheel (12) into the central plane (M) of the pre-positioned bottle (2').

3. Device in accordance with claim 1 or 2, **characterised in that** the closure blank carriers (11) are supported on the star wheel (12) in a pivoting manner.

4. Device in accordance with one of the claims 1 to 3, **characterised in that** the closure tool (9) is arranged above the filling opening (8) of the pre-positioned bottle (2') and exhibits a closure head (14) which moves in a vertical direction in and out of the closing function position with a closure blank (5) lying upon the filling opening (8) of the bottle (2').

5. Device in accordance with one of the claims 1 to 4, **characterised in that** the closure tool (9) comprises a guidance ring (15) which is capable of vertical movement (G) into and out of contact with the closure blank (5) lying on the filling opening (8) of the pre-positioned bottle (2'), which ring (5) fixes the closure blank during the closing operation and possesses a ring width which permits free passage for the closure head (14).

6. Device in accordance with one of claims 1 to 5, **characterised in that** the guidance ring (15) exhibits a lateral recess for the passage of the closure carrier (11) during its movement into a closure blank delivery position above the filling opening (8) of the pre-positioned bottle (2').

7. Device in accordance with one of claims 1 to 6, **characterised in that** the closure head (14) of the closing device (9) has its home position above the home position of the guidance ring (15) and above the area of movement of a closure blank carrier (11) when this is moved over the filling opening (8) of the bottle (2').

## Revendications

1. Dispositif de fermeture de bouteilles en matériau synthétique, en particulier de bouteilles de PET (2; 2'), après leur remplissage par un produit de remplissage, comprenant un magasin (4) pour les pièces de fermeture (5), un dispositif de transfert (6) pour le retrait de pièces de fermeture individuelles (5) du magasin (4) et l'application des pièces de fermeture (5) sur l'ouverture de remplissage (8) des bouteilles (2; 2') acheminées en séquence rythmée individuellement l'une après l'autre dans leurs positions de travail, et un outil (9) pour réaliser l'opération de fermeture, dans lequel le dispositif de transfert (6) retire du magasin (4) des pastilles de scellage (5) comme pièces de fermeture et les achemine à l'ouverture de remplissage (8) des bouteilles respectivement en attente (2'), et l'outil de fermeture (9) scelle, au cours du même cycle de travail, la pastille de scellage (5) sur la zone de bord des bouteilles (2') restant en attente et entourant l'ouverture de remplissage (8), **caractérisé en ce que** le dispositif de transfert (6) présente un plan de travail (A), qui est décalé latéralement par rapport au plan central vertical (M), parallèle à la direction de transport de bouteilles (F), de la bouteille (2') en attente de réception de la pastille de scellage (5) et comprend des porte-pastilles (11), qui peuvent être déplacés, pour l'application des pastilles de scellage (5), à chaque fois de manière provisoire du plan de travail (A) à la bouteille en attente (2') remplie dans des conditions aseptiques, et **en ce que** les porte-pastilles (11), après retrait d'une pastille de scellage (5) du magasin (4) et avant l'application sur la bouteille en attente (2'), parcourent à chaque fois une chaîne de stérilisation dans l'espace interne (7) du dispositif de transfert (6).

2. Dispositif selon la revendication 1, **caractérisé en ce que** le dispositif de transfert (6) comprend une roue étoile (12) avec des porte-pastilles (11) distribués sur sa périphérie, qui se présentent sous la forme de supports d'aspiration (13) et peuvent être déplacés par leurs extrémités portant les pastilles de scellage (5) du plan de rotation de la roue étoile (12) dans le plan central (M) de la bouteille en attente (2').

3. Dispositif selon la revendication 1 ou 2, **caractérisé en ce que** les porte-pastilles (11) s'appuient à pivotement sur la roue étoile (12).

4. Dispositif selon l'une quelconque des revendications 1 à 3, **caractérisé en ce que** l'outil de fermeture (9) est aménagé au-dessus de l'ouverture de remplissage (8) de la bouteille en attente (2') et présente une tête de scellage (14) qui peut se déplacer verticalement en prise ou non de scellage avec une pastille de scellage (5) s'appliquant sur l'ouverture de remplissage (8) de la bouteille (2').

5. Dispositif selon l'une quelconque des revendications 1 à 4, **caractérisé en ce que** l'outil de fermeture (9) comprend un anneau de guidage (15), qui peut être déplacé en déplacement vertical (G) en prise ou non avec la pastille de scellage (5) déposée sur l'ouverture de remplissage (8) de la bouteille en attente (2'), fixe la pastille de scellage (5) au cours de l'opération de scellage et présente une largeur d'anneau qui permet un passage libre pour la tête de scellage (14).

6. Dispositif selon l'une quelconque des revendications 1 à 5, **caractérisé en ce que** l'anneau de guidage (15) présente un évidement latéral pour le passage du porte-pastille (11) au cours de son déplacement en position de délivrance de pastilles au-dessus de l'ouverture de remplissage (8) de la bouteille en attente (2').

7. Dispositif selon l'une quelconque des revendications 1 à 6, **caractérisé en ce que** la tête de scellage (14) du dispositif de fermeture (9) adopte une position de départ au-dessus de l'anneau de guidage (15) dans sa position de départ et au-dessus de la zone de déplacement d'un porte-pastille (11) lors de son déplacement au-dessus de l'ouverture de remplissage (8) de la bouteille (2').
